# EUROPÄISCHE PATENTSCHRIFT

(11) **EP 2 490 237 B1**
(45) Veröffentlichungstag und Bekanntmachung des Hinweises auf die Patenterteilung: **17.10.2018**
(21) Anmeldenummer: 12155912.4
(22) Anmeldetag: 17.02.2012
(51) Int. Cl.: H01H 9/18, H01R 9/26, G09F 3/20

(54) **Wechselschild für Reiheneinbaugeräte**
Replaceable sign for side-by-side mounting devices
Panneau à affichage modifiable pour appareils encastrables en série

(30) Priorität: 17.02.2011 DE 102011011599; 11.06.2011 DE 102011104029
(43) Veröffentlichungstag der Anmeldung: 22.08.2012
(73) Patentinhaber: ABB AG, 68309 Mannheim (DE)
(72) Erfinder: Krambs, Markus, 69190 Walldorf (DE); Rensch, Torsten, 69226 Nussloch (DE)

(56) Entgegenhaltungen:
- EP-A1- 0 596 776
- EP-A1- 1 378 969
- DE-A1- 2 914 192
- DE-A1-102006 003 545
- DE-B1- 1 611 747
- DE-U- 1 857 546
- FR-A1- 2 651 917
- US-A- 6 006 455

## Beschreibung

Die Erfindung betrifft ein Wechselschild für Reiheneinbaugeräte der Elektroinstallation, welches einen mit dem Reiheneinbaugerät lösbar verbindbaren Schildträger umfasst, der zur Aufnahme einer beschrifteten Tafel eingerichtet ist, gemäß dem Oberbegriff des Anspruchs 1.

Die Erfindung betrifft weiterhin ein Wechselschild in Kombination mit einem Reiheneinbaugerät der Elektroinstallation, gemäß dem Oberbegriff von Anspruch 6.

Reiheneinbaugeräte der Elektroinstallation sind beispielsweise Leitungsschutzschalter, Fehlerstromschutzschalter, Schütze, Relais, RCBO **(R**esidual current operated **C**ircuit-**B**reaker with **O**vercurrent protection, oder Fehlerstromschutzschalter mit Leitungsschutzschalter), Geräte der Gebäudesystemtechnik (KNX), oder dergleichen. Diese tragen auf ihrem Gehäuse eine Reihe von Kennzeichnungen, beispielsweise Typenbezeichnungen, Normierungs-Kennzeichen, physikalische Adresse oder ähnliches. Heute werden vielfach Teilbereiche der Gehäusefläche als Kennzeichnungsschildermatte ausgebildet und eingesetzt. Diese können nur mit einem wasserfesten oder verwischfesten Stift beschriftet, bzw. beklebt werden. Eine Änderung der Aufschrift ist nicht mehr möglich. Ebenso ist der zu Verfügung stehende Platz nicht immer ausreichend, so dass die Schildermatte oft nicht benutzt wird und die Beschriftung direkt auf dem Gerat angebracht wird.

Die DE 1 932 281 U zeigt ein auswechselbares Bezeichnungsschild vorzugsweise zur Kennzeichnung von Anschlußklemmen für Schaltgeräte, insbesondere Steuerschütze, bei dem mehrere räumlich den zu bezeichnenden Teilen zugeordnete Beschriftungen auf einer mit dem Schaltgerät lösbar verbundenen Bezeichnungsleiste angeordnet sind.

Auch solche beschriftbaren Bezeichnungsschilder können aus Gründen der Praktikabilität nur mit einem wasserfesten oder verwischfesten Stift beschriftet, bzw. mit Schriftzeichen beklebt werden. Eine Änderung der Aufschrift ist dann auch nicht mehr einfach möglich.

Die DE 1 034 737 zeigt ein Wechselschild für Schaltergehäuse, insbesondere von Druckknopftastern, das an der Rückseite in einer Einbuchtung der Gehäusewand von der Innenseite des Gehäuses her mit einer unverlierbaren Schraube befestigt ist und bei dem das Schild aus einem für alle Beschriftungsformen gleichartigen Schildträger und einer auswechselbaren beschrifteten Tafel besteht, die nach Befestigung des Schildträgers im Gehäuse formschlüssig und unverlierbar im Schildträger gehalten ist, wobei am Schildträger ein bilderrahmenmäßig ausgebildeter, mit einem Einschiebeschlitz versehener Teil vorgesehen ist, wobei der Schlitz nach Einschieben der beschrifteten Tafel und Befestigung des Trägers in der Einbuchtung durch deren Wand verschlossen ist. Der Aufbau ist hier kompliziert, die Tafel kann nicht einfach ausgetauscht und der Schildträger nicht einfach montiert werden.

Die DE 18 57 546 U zeigt eine Vorrichtung nach dem Oberbegriff des Anspruchs 1 zur Kennzeichnung von Schaltanlagen-Reihenklemmen, deren Isolier- und/oder Klemmkörper Aufnahmen zur Anbringung von Kennzeichnungsträgern aus Kennzeichnungsschild und den Aufnahmen zugeordneten Befestigungsmitteln aufweisen, wobei ein Kennzeichnungsträger aus einem über die Breite von mehreren Klemmen durchlaufenden Kennzeichnungsschild mit den Aufnahmen unterschiedlicher, nebeneinander gereihter Klemmen zugeordneten Befestigungsmittel aufweist.

Die FR 2 651 917 A1 zeigt ein Wechselschild für Reiheneinbaugeräte der Elektroinstallation, welches einen mit dem Reiheneinbaugerät lösbar verbindbaren Schildträger umfasst, der zur Aufnahme einer beschrifteten Tafel eingerichtet ist, wobei der Schildträger in Form einer Aufnahmetasche mit einem Einschiebeschlitz und mit einem Klemmorgan zum lösbaren Anklemmen des Schildträgers an einem Reiheneinbaugerät ausgebildet ist, und wobei die Aufnahmetasche eine Befestigungsseite und eine der Befestigungsseite gegenüberliegende Schauseite mit einem dazwischen befindlichen Aufnahmeraum hat, wobei die Tafel durch den Einschiebeschlitz in den Aufnahmeraum einschiebbar ist.

Es ist die Aufgabe der vorliegenden Erfindung, ein Wechselschild für Reiheneinbaugeräte zu schaffen, wobei sich das Wechselschild einfach und ohne Werkzeug an dem Reiheneinbaugerät lösbar befestigen lässt und in dem die beschriftbare Tafel einfach angebracht und wieder entnommen werden kann.

Es ist weiterhin die Aufgabe, ein Reiheneinbaugerät der Elektroinstallation in Kombination mit einem Wechselschild zu schaffen, wobei sich das Wechselschild einfach und ohne Werkzeug an dem Reiheneinbaugerät lösbar befestigen lässt und in dem die beschriftbare Tafel einfach angebracht und wieder entnommen werden kann.

Die Aufgabe wird bezüglich des Wechselschildes gelöst durch ein Wechselschild für Reiheneinbaugeräte mit den Merkmalen des Anspruchs 1.

Erfindungsgemäß also ist der Schildträger in Form einer Aufnahmetasche mit einem Einschiebeschlitz und mit einem Klemmorgan zum lösbaren Anklemmen des Schildträgers an einem Reiheneinbaugerät ausgebildet, und die Aufnahmetasche hat eine Befestigungsseite und eine der Befestigungsseite gegenüberliegende Schauseite mit einem dazwischen befindlichen Aufnahmeraum, wobei die Tafel durch den Einschiebeschlitz in den Aufnahmeraum einschiebbar ist, und an der Befestigungsseite ist eine Zugangsöffnung zu der eingeschobenen Tafel vorhanden.

In den erfindungsgemäßen Schildträger kann man eine beschriftbare Tafel, beispielsweise ein Papierschild, einstecken, das entweder in einem Drucker beschriftet wurde oder von Hand beschriftet werden kann, das durch die Schauseite von außen sichtbar ist. Durch das Einschieben des Papierschildes in den Aufnahmeraum ist dieses zusätzlich vor Verschmutzung geschützt. Eine Änderung, bzw. ein Auswechseln des beschrifteten Schildes ist jederzeit möglich. Der Schildträger lässt sich aufgrund des Klemmorgans einfach und ohne Werkzeug an dem Reiheneinbaugerät lösbar anklemmen.

Gemäß einer vorteilhaften Ausführungsform der Erfindung besteht die Schauseite aus transparentem Material, damit die Tafel einsehbar ist.

Gemäß einer vorteilhaften Ausführungsform der Erfindung besteht der Schildträger aus transparentem Kunststoff, beispielsweise aus einem transparenten Thermoplast. Zusätzlich kann die Materialstärke an der Schauseite gegenüber der Befestigungsseite noch weiter verringert sein, so dass die Tafel durch die transparente Schauseite hindurch gut ablesbar ist.

Gemäß einer vorteilhaften Ausführungsform der Erfindung ist das Klemmorgan durch zwei V-förmig angeordnete Klemmstege gebildet. Dadurch lässt sich der Schildträger sowohl von oben oder von der Seite und ohne Werkzeug auf das Reiheneinbaugerät stecken bzw. Schieben.

Die erfindungsgemäß an der Befestigungsseite vorhandene Zugangsöffnung kann als bogenförmige Aussparung an der oberen Längsseite des Schildträgers ausgeführt sein. Durch die Aussparung auf der Befestigungsseite lässt sich das eingeführte Papierschild wieder leicht entnehmen, nachdem der Schildträger vom Reiheneinbaugerät abgezogen wurde.

Bezüglich eines Reiheneinbaugerätes der Elektroinstallation in Kombination mit einem Wechselschild wird die erfindungsgemäße Aufgabe gelöst durch ein Reiheneinbaugerät der Elektroinstallation in Kombination mit einem Wechselschild nach Anspruch 6. Erfindungsgemäß also hat das Reiheneinbaugerät an seiner Frontseite ein Halteorgan zum lösbaren Verbinden mit dem Klemmorgan des Schildträgers.

Gemäß einer vorteilhaften Ausführungsform der Erfindung ist das Halteorgan eine Nut zur Aufnahme des Klemmorgans.

Anhand der Zeichnungen, in denen ein Ausführungsbeispiel der Erfindung dargestellt ist, sollen die Erfindung sowie weitere vorteilhafte Ausgestaltungen und Verbesserungen der Erfindung näher erläutert und beschrieben werden.

Es zeigen:
- Figur 1: eine rechteckförmige Ausführungsform eines erfindungsgemäßen Wechselschildes, Ansicht isometrisch auf die Schauseite ,
- Figur 2: das Wechselschild nach Fig. 1, mit einer Tafel kurz vor dem Einführen in den Schlitz,
- Figur 3: das Wechselschild nach Fig. 1, Ansicht der Befestigungsseite,
- Figur 4: ein erfindungsgemäßes Reiheneinbaugerät, Ansicht auf die Breitseite, mit einem Wechselschild, in angeklemmter und in entfernter Konfiguration,
- Figur 5: eine Detailansicht der Figur 4 im Bereich des Halteorgans, sowie
- Figur 6: eine Ansicht auf die Frontseite des Reiheneinbaugerätes nach Fig. 4, mit einem Wechselschild, in angeklemmter und in entfernter Konfiguration.

In den Figuren werden gleiche oder gleichwirkende Bauteile oder Elemente mit denselben Bezugszeichen bezeichnet. In der folgenden Figurenbeschreibung wird auf alle Figuren 1 bis 6 gleichermaßen Bezug genommen.

Figur 1 zeigt ein Wechselschild 1 für Reiheneinbaugeräte 2 der Elektroinstallation. Figur 4 zeigt ein solches Reiheneinbaugerät 2 mit einem Wechselschild 1, einmal in einer Konfiguration, in der das Wechselschild an der Frontseite 13 des Reiheneinbaugerätes 2 angeklemmt ist, und einmal in einer Konfiguration, in der das Wechselschild 1 von dem Gehäuse des Reiheneinbaugerätes 2 entfernt ist.

Das Reiheneinbaugerät 2 hat ein Gehäuse aus Isolierstoff, welches die Grundform eines T hat. An der der Frontseite 13 gegenüberliegenden Befestigungsseite sind üblicherweise Vorrichtungen vorhanden, um das Reiheneinbaugerät entweder auf Normprofiltragschienen oder anderen Halteeinrichtungen in Niederspannungs-Elektroinstallationsanlagen zu montieren. Insofern kann es sich bei einem solchen Reiheneinbaugerät um bekannte Leitungsschutzschalter, Fehlerstromschutzschalter, Kombinationsgeräte, aber auch Schaltaktoren oder Relais oder dergleichen handeln.

Das Wechselschild 1 in Figur 1 umfasst einen mit dem Reiheneinbaugerät 2 lösbar verbindbaren Schildträger 3, der zur Aufnahme einer beschrifteten Tafel 4, siehe Figur 2, eingerichtet ist

Der Schildträger 3 hat die Form einer rechteckigen Aufnahmetasche mit einem Einschiebeschlitz 5 an einer ersten Längsseite, mit einer ersten, als Befestigungsseite 7 bezeichneten Breitseite, an der ein Klemmorgan 6 zum lösbaren Anklemmen des Schildträgers 3 an dem Reiheneinbaugerät 2 ausgebildet ist, und mit einer der Befestigungsseite 7 gegenüberliegenden, als Schauseite 8 bezeichneten, zweiten Breitseite.

Zwischen der Befestigungsseite 7 und der Schauseite 8 befindet sich ein Zwischenraum, auch als Nut oder Aufnahmeraum 9 bezeichnet. Die Befestigungsseite 7 und die Schauseite 8 werden durch seitlich an den Schmalseiten angebrachte Stege auf Abstand zueinander gehalten. Der Aufnahmeraum 9 ist gerade so breit, dass sich eine Tafel 4, beispielsweise ein bedrucktes Papierschild, durch den Einschiebeschlitz 5 dazwischen schieben lässt.

An der dem Einschiebeschlitz gegenüberliegenden Längsseite ist der Aufnahmeraum 9 durch einen weiteren Steg verschlossen. In dem weiteren Steg, der nicht durch eine Figur gesondert dargestellt ist, sind Löcher oder Ausnehmungen eingebracht, durch die beim Einschieben einer Tafel 4 in den Aufnahmeraum 9 die Luft entweichen kann, so dass das Einschieben der Tafel ungehindert erfolgen kann.

Der Schildträger 3 besteht aus transparentem Kunststoff, so dass die Schauseite 8 aus transparentem Material besteht, und damit eine in den Aufnahmeraum 9 eingeschobene Tafel durch die transparente Schauseite 8 hindurch betrachtet werden kann.

Das Klemmorgan 6 ist durch zwei V-förmig angeordnete Klemmstege 11, 12 gebildet. Diese bestehen ebenfalls aus Kunststoff und sind an der Befestigungsseite 7 abstehend angeformt.

Es handelt sich um parallel zur Längserstreckungsrichtung des rechteckförmigen Schilderträgers 3 verlaufende, voneinander äquidistant beabstandete, Stege. Sie sind so angeformt, dass ihr Abstand voneinander an der Anformstelle an der Befestigungsseite 7 kleiner ist als an ihren freien Kanten. Dadurch ist ihre Anordnung im Querschnitt V-förmig ausgebildet, die Klemmstege sind zu ihrem freien Ende hin gewissermaßen aufgespreizt und wirken damit als federnde Klemmarme.

Wie in Figur 3 zu sehen, beginnt der Verlauf der Klemmstege 10, 11 an einer der Schmalseiten und verläuft etwa bis zur zwei Dritteln der Befestigungsseite.

Die Längserstreckung der Klemmstege 10, 11 ist abgestimmt auf die Längserstreckung des Halteorgans 14, auch als Nut 14 bezeichnet, siehe Fig. 5, an der Frontseite 13 des Reiheneinbaugerätes 2. In diese Nut 14 wird der Schildträger 3 mit den Klemmleisten 10, 11 voran eingesteckt oder eingeschoben.

Fig. 4 zeigt, wie der Schildträger 3 des Wechselschildes 1 von vorne an der Frontseite 13 des Reiheneinbaugerätes 2 in die Nut 14 eingesteckt wird. Fig. 6 zeigt, wie der Schildträger 3 des Wechselschildes 1 seitlich von der Breitseite des Reiheneinbaugerätes 2 her in die Nut 14 hineingeschoben wird.

Fig. 5 zeigt weiter, dass in der Nut 14 an ihren Seitenwänden Hinterschneidungen angebracht sind, die das Verrasten oder das Verklemmen der V-förmig aufgeweiteten Klemmstege 10, 11 in der Nut unterstützen.

Fig. 3 zeigt, dass an der Befestigungsseite 7 des Schildträgers 3 eine Zugangsöffnung 12 zu der eingeschobenen Tafel 4 vorhanden ist. Die Zugangsöffnung 12 ist als bogenförmige Aussparung an der oberen Längsseite des Schildträgers 3 ausgeführt. Durch die Aussparung auf der Befestigungsseite lässt sich das eingeführte Papierschild wieder leicht entnehmen, nachdem der Schildträger vom Reiheneinbaugerät abgezogen wurde.

Die Figuren 4 und 5 zeigen, dass das Reiheneinbaugerät 2 an seiner Frontseite 13 ein Halteorgan 14 in Form einer Nut zum lösbaren Verbinden mit dem Klemmorgan 6 des Schildträgers 3 hat.

Die Abmessungen des Schildträgers 3 entsprechen etwa denjenigen eines in Serienfertigung hergestellten Reiheneinbaugerätes, beispielsweise eines 2-poligen RCBO **(R**esidual current operated **C**ircuit**-B**reaker with **O**vercurrent protection, oder Fehlerstromschutzschalter mit Leitungsschutzschalter), dadurch kann dieselbe Beschriftungssoftware benutzt werden wie sie zur Beschriftung der Gehäuse der Reiheneinbaugeräte verwendet wird.

Das erfindungsgemäße Wechselschild 1 hat mehrere vorteilhafte Eigenschaften und Wirkungen, die im Folgenden noch einmal erwähnt werden sollen, ohne dass die folgende Aufzählung als abschließend zu betrachten ist.

Der Schildträger 3 lässt sich sowohl von oben oder von der Seite und ohne Werkzeug auf das Reiheneinbaugerät 2 stecken bzw. schieben. Dies wird durch die V-förmige Ausformung der Klemmstege 10, 11 erreicht.

Genauso einfach lässt er sich wieder ohne Werkzeug vom Reiheneinbaugerät 2 abziehen.

In den Aufnahmeraum 9 des Schildträgers 3 lässt sich eine beschriftbare Tafel 4, beispielsweise ein bedrucktes Papierschild, einfügen.

Durch die Aussparung 12 auf der Rückseite oder Befestigungsseite 7 lässt sich das eingeführte Papierschild wieder leicht entnehmen, nachdem der Schildträger 3 vom Reiheneinbaugerät 2 abgezogen wurde.

Durch das Einschieben des Papierschildes in die Nut oder in den Aufnahmeraum 9 des Schildträgers 3 ist dieses zusätzlich vor Verschmutzung geschützt.

Eine Änderung, bzw. ein Auswechseln des beschrifteten Schildes 4 ist jederzeit möglich. Dadurch, dass das Papierschild 4 von oben durch den Einschiebeschlitz 7 in den Schildträger 3 gesteckt wird, ist ein Herausfallen im montierten Zustand nicht möglich.

**Bezugszeichenliste**

| | |
|---|---|
| 1 | Wechselschild |
| 2 | Reiheneinbaugerät |
| 3 | Schildträger |
| 4 | Tafel |
| 5 | Einschiebeschlitz |
| 6 | Klemmorgan |
| 7 | Befestigungsseite |
| 8 | Schauseite |
| 9 | Aufnahmeraum |
| 10 | Klemmsteg |
| 11 | Klemmsteg |
| 12 | Zugangsöffnung |
| 13 | Frontseite |
| 14 | Halteorgan, Nut |
| | |
| | |
| | |
| | |
| | |

## Patentansprüche

1. Wechselschild (1) für Reiheneinbaugeräte (2) der Elektroinstallation, welches einen mit dem Reiheneinbaugerät (2) lösbar verbindbaren Schildträger (3) umfasst, der zur Aufnahme einer beschrifteten Tafel (4) eingerichtet ist, wobei der Schildträger (3) in Form einer rechteckigen Aufnahmetasche mit einem Einschiebeschlitz (5) und mit einem Klemmorgan (6) zum lösbaren Anklemmen des Schildträgers (3) an einem Reiheneinbaugerät (2) ausgebildet ist, und wobei die Aufnahmetasche eine Befestigungsseite (7), an der das Klemmorgan (6) ausgebildet ist, und eine der Befestigungsseite (7) gegenüberliegende Schauseite (8) mit einem dazwischen befindlichen Aufnahmeraum (9) hat, wobei die Tafel (4) durch den Einschiebeschlitz (5) in den Aufnahmeraum (9) einschiebbar ist, **dadurch gekennzeichnet, dass** die Einschiebeschlitz an einer ersten Längsseite vorgesehen ist und dass zum Zweck des leichten Entnehmens der Tafel (4) aus dem Einschiebeschlitz (5) an der Befestigungsseite (7) eine Zugangsöffnung zu der eingeschobenen Tafel (4) vorhanden ist.

2. Wechselschild (1) nach Anspruch 1, **dadurch gekennzeichnet, dass** die Schauseite (8) aus transparentem Material besteht.

3. Wechselschild (1) nach Anspruch 2, **dadurch gekennzeichnet, dass** der Schildträger (3) aus transparentem Kunststoff besteht.

4. Wechselschild (1) nach Anspruch 1, **dadurch gekennzeichnet, dass** das Klemmorgan (6) durch zwei V-förmig angeordnete Klemmstege (11, 12) gebildet ist.

5. Reiheneinbaugerät (2) der Elektroinstallation in Kombination mit einem - Wechselschild (1) nach Anspruch 1, **dadurch gekennzeichnet, dass** das Reiheneinbaugerät (2) an seiner Frontseite ein Halteorgan (14) zum lösbaren Verbinden mit dem Klemmorgan (6) des Schildträgers (3) hat

6. Reiheneinbaugerät (2) nach Anspruch 5, **dadurch gekennzeichnet, dass** das Halteorgan (14) eine Nut zur Aufnahme des Klemmorgans (6) ist.

## Claims

1. Replaceable plate (1) for rail-mounted devices (2) for electrical installation, which comprises a plate mount (3) which can be detachably connected to the rail-mounted device (2) and is designed to hold an inscribed panel (4), wherein the plate mount (3) is in the form of a rectangular holding pocket having an insertion slot (5) and having a clamping member (6) for detachably clamping the plate mount (3) to a rail-mounted device (2), and wherein the holding pocket has an attachment face (7), on which the clamping member (6) is formed, and a viewing face (8), which is opposite the attachment face (7), with a holding area (9) located between them, wherein the panel (4) can be inserted into the holding area (9) through the insertion slot (5), **characterized in that** the insertion slot is provided on a first longitudinal face, and **in that**, for the purpose of easy removal of the panel (4) from the insertion slot (5), an access opening to the inserted panel (4) is provided on the attachment face (7).

2. Replaceable plate (1) according to Claim 1, **characterized in that** the viewing face (8) is composed of transparent material.

3. Replaceable plate (1) according to Claim 2, **characterized in that** the plate mount (3) is composed of transparent plastic.

4. Replaceable plate (1) according to Claim 1, **characterized in that** the clamping member (6) is formed by two clamping webs (11, 12) arranged in a V-shape.

5. Rail-mounted device (2) for electrical installation in combination with a replaceable plate (1) according to Claim 1, **characterized in that** the rail-mounted device (2) has a holding member (14) on its front face, for detachable connection to the clamping member (6) of the plate mount (3).

6. Rail-mounted device (2) according to Claim 5, **characterized in that** the holding member (14) is a groove for holding the clamping member (6).

## Revendications

1. Panneau interchangeable (1) pour appareils encastrables en série (2) d'installation électrique, qui comprend un porte-panneau (3) pouvant être relié de manière amovible à l'appareil encastrable en série (2) et qui est conçu pour recevoir un panneau portant une inscription (4), dans lequel le porte-panneau (3) se présente sous la forme d'une poche de réception rectangulaire comportant une fente d'insertion (5) et un élément de serrage (6) pour le serrage amovible du porte-panneau (3) sur un appareil encastrable en série (2), et dans lequel la poche de réception présente une face de fixation (7) sur laquelle est formé l'élément de serrage (6), et une face de présentation (8) opposée à la face de fixation (7) munie d'un espace de réception (9) situé entre eux, dans lequel le panneau (4) peut être inséré dans l'espace de réception (9) par l'intermédiaire de la fente d'insertion (5),
**caractérisé en ce que** la fente d'insertion est prévue sur un premier côté longitudinal et **en ce qu'**une ouverture donnant accès au panneau (4) inséré est prévue sur la face de fixation (7) pour faciliter le retrait du panneau (4) de la fente d'insertion (5).

2. Panneau interchangeable (1) selon la revendication 1, **caractérisé en ce que** la face de présentation (8) est constituée d'un matériau transparent.

3. Panneau interchangeable (1) selon la revendication 2, **caractérisé en ce que** le porte-panneau (3) est constitué de matière plastique transparente.

4. Panneau interchangeable (1) selon la revendication 1, **caractérisé en ce que** l'élément de serrage (6) est formé par deux barrettes de serrage (11, 12) en forme de V.

5. Appareil encastrable en série (2) d'installation électrique en association avec un panneau interchangeable (1) selon la revendication 1, **caractérisé en ce que** l'appareil encastrable en série (2) comporte un élément de maintien (14) sur son côté avant pour une liaison amovible à l'élément de serrage (6) du porte-panneau (3).

6. Appareil encastrable en série (2) selon la revendication 5, **caractérisé en ce que** l'élément de maintien (14) est une rainure destinée à recevoir l'élément de serrage (6).
